# EUROPÄISCHE PATENTSCHRIFT

(11) **EP 3 809 937 B1**
(45) Veröffentlichungstag und Bekanntmachung des Hinweises auf die Patenterteilung: **30.11.2022**
(21) Anmeldenummer: 18733826.4
(22) Anmeldetag: 19.06.2018
(51) Int. Cl.: A47L 5/36, A47L 9/28

(54) **SAUGGERÄT FÜR REINIGUNGSZWECKE**
SUCTION UNIT FOR CLEANING APPLICATIONS
ASPIRATEUR POUR APPLICATIONS DE NETTOYAGE

(43) Veröffentlichungstag der Anmeldung: 28.04.2021
(73) Patentinhaber: Alfred Kärcher SE & Co. KG, 71364 Winnenden (DE)
(72) Erfinder: HESS, Stefan, 71397 Leutenbach (DE); KÜMMERLE, Sebastian, 71364 Winnenden (DE); FELLMETH, Armin, 71364 Winnenden (DE); FLÜGEL, Rainer, 73635 Rudersberg (DE); ENACHE, Marcel, 115300 Curtea de Arges (RO); GIUCLEA, Alexandru George, 115300 Curtea de Arges (RO)
(74) Vertreter: DTS Patent- und Rechtsanwälte Schnekenbühl und Partner mbB
(86) Internationale Anmeldenummer: PCT/EP2018/066223
(87) Internationale Veröffentlichungsnummer: WO 2019/242841

(56) Entgegenhaltungen:
- EP-A1- 0 955 003
- EP-A2- 2 505 113
- DE-A1-102012 102 631
- DE-A1-102012 108 652

## Beschreibung

Die vorliegende Erfindung betrifft ein Sauggerät für Reinigungszwecke, umfassend ein Unterteil, das einen Schmutzsammelbehälter mit einem Saugeinlass umfasst oder ausbildet, ein auf das Unterteil lösbar aufsetzbares Oberteil, das ein Saugaggregat und eine Batterieaufnahme für mindestens eine Batterie zum Bereitstellen elektrischer Energie für das Sauggerät umfasst und eine den Schmutzsammelbehälter begrenzende Behälterwand umfasst oder bildet, und eine Filtereinrichtung mit einem Filterelement zum Filtern der vom Saugaggregat aus dem Schmutzsammelbehälter angesaugten Luft, wobei das Filterelement an der dem Schmutzsammelbehälter zugewandten Seite der Behälterwand angeordnet ist, wobei das Oberteil einen Absaugraum umfasst oder bildet und Saugluft vom Saugaggregat über den Absaugraum und das Filterelement aus dem Schmutzsammelbehälter abgesaugt wird.

Bei einem derartigen Sauggerät wird Sauggut üblicherweise durch einen an den Saugeinlass angeschlossenen Saugschlauch eingesaugt und im Schmutzsammelbehälter abgeschieden. Der Schmutzsammelbehälter wird vom Saugaggregat mit Unterdruck beaufschlagt, wobei die angesaugte Saugluft das Filterelement vor Eintritt in das Saugaggregat durchströmt und dadurch gereinigt wird. Mittels mindestens einer Batterie in der Batterieaufnahme wird elektrische Energie für das Sauggerät und insbesondere das Saugaggregat bereitgestellt. Ein Sauggerät der eingangs genannten Art ist beispielsweise ein sogenannter Mehrzwecksauger oder Nass-Trocken-Sauger, mit dem ebenso Staub und feste Partikel wie Wasser aufgesaugt werden können.

Nachfolgende Ausführungen beziehen sich auf einen bestimmungsgemäßen Gebrauch des Sauggerätes, wobei dieses auf einer beispielsweise horizontal ausgerichteten Stellfläche positioniert ist. Im bestimmungsgemäßen Gebrauch ist das Oberteil auf das Unterteil aufgesetzt. Durch Lösen des Oberteils vom Unterteil kann auf den Schmutzsammelbehälter zugegriffen werden, beispielsweise um diesen zu leeren oder um einen im Schmutzsammelbehälter angeordneten Schmutzsammelbeutel zu entnehmen. Dementsprechend beziehen sich Positions- und Orientierungsangaben wie beispielsweise "unten", "oben", "unterhalb" und "oberhalb" auf einen bestimmungsgemäßen Gebrauch des Sauggerätes. Ferner wird, sofern nicht anderweitig erläutert, davon ausgegangen, dass das Oberteil auf das Unterteil aufgesetzt ist.

Sauggeräte der vorstehend genannten Art sind beispielsweise in der WO 2012/062579 A1 und in der WO 2014/044296 A1 beschrieben.

Die DE 10 2012 102 631 A1 beschreibt ein Sauggerät der eingangs genannten Art.

Aufgabe der vorliegenden Erfindung ist es, ein batteriebetriebenes Sauggerät bereitzustellen, mit dem eine kompakte Bauform erzielt werden kann.

Diese Aufgabe wird durch ein erfindungsgemäßes Sauggerät für Reinigungszwecke gelöst, umfassend ein Unterteil, das einen Schmutzsammelbehälter mit einem Saugeinlass umfasst oder ausbildet, ein auf das Unterteil lösbar aufsetzbares Oberteil, das ein Saugaggregat und eine Batterieaufnahme für mindestens eine Batterie zum Bereitstellen elektrischer Energie für das Sauggerät umfasst und eine den Schmutzsammelbehälter begrenzende Behälterwand umfasst oder bildet, und eine Filtereinrichtung mit einem Filterelement zum Filtern der vom Saugaggregat aus dem Schmutzsammelbehälter angesaugten Luft, wobei das Filterelement ein Flachfaltenfilter ist und an der dem Schmutzsammelbehälter zugewandten Seite der Behälterwand angeordnet ist, wobei das Oberteil einen Absaugraum umfasst oder bildet und Saugluft vom Saugaggregat über den Absaugraum und das Filterelement aus dem Schmutzsammelbehälter abgesaugt wird, und wobei der Absaugraum zwischen dem Saugaggregat und der Batterieaufnahme positioniert ist.

Beim erfindungsgemäßen Sauggerät ist das Filterelement ein Flachfaltenfilter, mit dem aufgrund großer Oberfläche eine verhältnismäßig große Filterleistung erzielt werden kann. Unter "Flachfaltenfilter" wird vorliegend insbesondere ein Filterelement mit einem Rahmen oder einem Bund und mit von diesem zumindest an einer Seite eingefassten oder gehaltenen gefalteten Filtermaterial angesehen. Das Filtermaterial ist beispielsweise ein Papiermaterial oder ein Polyestermaterial. Das Filterelement ist an der dem Schmutzsammelbehälter zugewandten Seite der Behälterwand angeordnet und dementsprechend insbesondere an einer Deckenwand des Schmutzsammelbehälters, wenn das Oberteil auf das Unterteil aufgesetzt ist. Auf diese Weise ragt das Filterelement in den Innenraum des Schmutzsammelbehälters hinein, dies ist beispielsweise vorteilhaft für das Einströmen von Luft in das Filterelement, wodurch das Absaugen der Saugluft begünstigt und das Reinigungsergebnis verbessert wird. Durch die Verwendung des Flachfaltenfilters kann für das Unterteil, im Gegensatz zu herkömmlichen Sauggeräten mit Patronenfilter, eine geringe Bauhöhe erzielt werden. Nach dem Durchströmen des Filterelementes gelangt die Saugluft in den Absaugraum, der baulich kompakt zwischen dem Saugaggregat und der Batterieaufnahme angeordnet ist. Dies bietet zum Beispiel die Möglichkeit, eine optionale Fremdluftöffnung am Absaugraum mit Abdeckelement baulich kompakt zwischen dem Saugaggregat und der Batterieaufnahme anzuordnen. Im Absaugraum kann die Saugluft vor dem Eintritt in das Saugaggregat umgelenkt werden, wobei das Saugaggregat, der Absaugraum und die Batterieaufnahme seitlich nebeneinander und oberhalb des Schmutzsammelbehälters positioniert sind. Dadurch kann auch für das Oberteil eine geringe Bauhöhe und für das Sauggerät eine insgesamt kompakte Bauform erzielt werden.

Als günstig erweist es sich, wenn der Absaugraum bezogen auf eine Ebene parallel zu einer vom Sauggerät definierten Kontaktebene mit einer Stellfläche für das Sauggerät zwischen dem Saugaggregat und der Batterieaufnahme angeordnet ist. Das Sauggerät kann eine Kontaktebene definieren, beispielswiese über die nachfolgend genannte Abstelleinrichtung. Die Kontaktebene fällt mit einer von der Stellfläche definierten Ebene zusammen, wenn das Sauggerät auf der Stellfläche positioniert ist. In der Ebene parallel zur Kontaktebene, günstigerweise einer Horizontalebene, ist der Absaugraum zwischen dem Saugaggregat und der Batterieaufnahme angeordnet. Es versteht sich, dass das Saugaggregat, der Absaugraum und/oder die Batterieaufnahme nicht notwendigerweise symmetrisch bezüglich der Ebene angeordnet zu sein brauchen.

Vorzugsweise ist der Absaugraum bezogen auf eine Längsrichtung des Sauggerätes zwischen dem Saugaggregat und der Batterieaufnahme positioniert, wobei das Saugaggregat in Richtung einer Vorderseite des Sauggerätes neben dem Absaugraum angeordnet ist und die Batterieaufnahme in Richtung einer Rückseite des Sauggerätes neben dem Absaugraum angeordnet ist. Als Vorderseite wird vorliegend insbesondere diejenige Seite des Sauggerätes angesehen, an der der Saugeinlass positioniert ist. Am Saugeinlass kann der Saugschlauch angeschlossen sein, an welchem das Sauggerät beispielsweise ziehend über die Bodenfläche bewegt werden kann, wenn die Abstelleinrichtung des Sauggerätes hierfür Räder und/oder Rollen aufweist. Im vorliegenden Ausführungsbeispiel sind das Saugaggregat und die Batterieaufnahme auf einander gegenüberliegenden Seiten des Absaugraumes der Vorderseite zugewandt bzw. der Rückseite zugewandt positioniert. Dies ist vorteilhaft für die Balance des Sauggerätes, da das Saugaggregat und die mindestens eine Batterie eine nicht unbeträchtliche Masse aufweisen. Durch die beschriebene Anordnung kann eine vorteilhafte Massenverteilung mit dem Ergebnis einer hohen Standfestigkeit des Sauggerätes erzielt werden.

Vorzugweise umfasst oder bildet das Saugaggregat eine Gebläseeinrichtung, die liegend im Oberteil angeordnet ist, wobei eine von der Gebläseeinrichtung definierte Achse parallel zu einer vom Sauggerät definierten Kontaktebene mit einer Stellfläche für das Sauggerät ausgerichtet ist oder mit der Kontaktebene einen spitzen Winkel von weniger als ungefähr 20° einschließt. Die liegende Anordnung der Gebläseeinrichtung im Oberteil erlaubt es, die Bauhöhe des Oberteils zu verringern.

Die Achse der Gebläseeinrichtung ist vorzugsweise in Längsrichtung oder parallel zur Längsrichtung des Sauggerätes ausgerichtet.

Von Vorteil ist es, wenn das Saugaggregat, der Absaugraum und/oder die Batterieaufnahme in Querrichtung des Sauggerätes mittig oder im Wesentlichen mittig am Sauggerät positioniert ist bzw. sind. Dies hilft es, die Masse des Oberteils in Querrichtung möglichst gleichmäßig zu verteilen, so dass ein Schwerpunkt des Oberteils in oder möglichst nahe einer Längsmittenebene des Sauggerätes positioniert ist. Dies erhöht die Standfestigkeit des Sauggerätes. Vorteilhafterweise umfasst das Sauggerät eine Fremdluftöffnung in einer Wandung des Absaugraumes und ein Abdeckelement, wobei das Sauggerät eine Betätigungseinrichtung umfasst, mittels derer das Abdeckelement von einer den Absaugraum verschließenden Schließstellung in eine Öffnungsstellung überführbar ist, in der der Absaugraum insbesondere mit der Atmosphäre strömungsverbunden ist. Der Raum zwischen dem Saugaggregat und der Batterieaufnahme kann für weitere Komponenten des Sauggerätes genutzt werden, die vom Oberteil umfasst sind. Zu diesen zählt beispielsweise das Abdeckelement, das den Absaugraum in der Schließstellung dichtend verschließt. Das Abdeckelement kann mittels der Betätigungseinrichtung in die Öffnungsstellung überführt werden. Fremdluft kann durch die Fremdluftöffnung hindurch in den Absaugraum strömen. Das Filterelement wird von der dem Schmutzsammelbehälter abgewandten Seite mit einem Druckstoß beaufschlagt. Der Druckstoß befreit das Filterelement von anhaftenden Schmutzpartikeln. Dies erlaubt es, das Reinigungsergebnis zu verbessern.

Das Abdeckelement kann am Oberteil bevorzugt beweglich gelagert sein, insbesondere schwenkbar gelagert. Beispielsweise verschwenkt das Abdeckelement nach oben in einer vom Filterelement wegweisenden Richtung.

Vorteilhafterweise ist das Abdeckelement an einer Seite des Absaugraumes angeordnet, die einer Eintrittsöffnung gegenüberliegt, durch die hindurch Saugluft nach Durchströmen des Filterelementes in den Absaugraum strömt. Dies ist von Vorteil für die Strömung der Fremdluft. Fremdluft strömt durch die einander gegenüberliegenden Öffnungen (Fremdluftöffnung und Eintrittsöffnung) und gelangt auf das Filterelement.

Günstigerweise ist bzw. sind das Abdeckelement und vorzugsweise eine Rückstelleinrichtung zum Überführen des Abdeckelementes von der Öffnungsstellung in die Schließstellung zwischen dem Saugaggregat und der Batterieaufnahme angeordnet. Dies ermöglicht eine kompakte Bauform des Oberteils.

Die Betätigungseinrichtung ist bei einer vorteilhaften Ausführungsform als manuelle Betätigungseinrichtung ausgestaltet, die ein mechanisch mit dem Abdeckelement gekoppeltes Bedienelement für einen Benutzer umfasst. Beispielsweise ist das Bedienelement ein Taster oder Druckknopf, der über ein mechanisches Koppelelement, beispielsweise einen Betätigungshebel, mit dem Abdeckelement wirkverbunden ist.

Bei einer andersartigen vorteilhaften Ausführungsform des erfindungsgemäßen Sauggerätes kann vorgesehen sein, dass über ein Bedienelement elektrisch auf das Abdeckelement eingewirkt werden kann, hierzu ist beispielsweise ein elektrischer Aktor vorgesehen.

Vorzugsweise ist die Batterieaufnahme an einer Rückseite des Sauggerätes angeordnet. Dies gibt die Möglichkeit, die mindestens eine Batterie handhabungsfreundlich in die Batterieaufnahme einzusetzen oder dieser zu entnehmen.

Vorteilhafterweise umfasst das Oberteil ein Abdeckelement für die Batterieaufnahme, das von einer die Batterieaufnahme schließenden Schließstellung in eine Öffnungsstellung überführbar ist, in der die mindestens eine Batterie der Batterieaufnahme entnehmbar ist. In der Schließstellung ist die mindestens eine Batterie vor Schmutz und Flüssigkeit geschützt. Zum Tausch kann das Abdeckelement in die Öffnungsstellung überführt und die Batterie der Batterieaufnahme entnommen werden.

Das Abdeckelement ist am Oberteil vorzugsweise beweglich gelagert, insbesondere schwenkbar gelagert. Auch eine verschiebbare Lagerung des Abdeckelementes am Oberteil ist denkbar.

Bei einer vorteilhaften Ausführungsform des Sauggerätes ist das Abdeckelement zum Überführen von der Schließstellung in die Öffnungsstellung bevorzugt nach oben in Richtung einer Mitte des Sauggerätes bewegbar. Beispielsweise wird das Abdeckelement von der Rückseite nach vorne oben geklappt, zum Beispiel bis im Wesentlichen zur Mitte des Sauggerätes.

Von Vorteil ist es, wenn das Oberteil eine Abstelleinrichtung zum Abstellen auf einer Stellfläche für das Oberteil in dessen vom Unterteil gelösten Zustand umfasst oder bildet, wobei das Abdeckelement bei in der Batterieaufnahme angeordneter mindestens einer Batterie selbsttätig von der Öffnungsstellung in Richtung der Schließstellung überführt wird. Wird das Oberteil vom Unterteil gelöst, kann es über die Abstelleinrichtung auf der Stellfläche positioniert werden. Ein in diesem Zustand die Öffnungsstellung einnehmendes Abdeckelement ist selbstschließend, das Abdeckelement wird von der Öffnungsstellung in Richtung der Schließstellung überführt. Eine Selbstverriegelung kann hierbei vorgesehen sein, ist jedoch nicht unbedingt erforderlich. Durch das selbstschließende Abdeckelement wird ein Eintrag von Schmutz und/oder Flüssigkeit in die Batterieaufnahme weitgehend verhindert.

In entsprechender Weise ist es günstig, wenn das Sauggerät eine Abstelleinrichtung zum Abstellen auf einer Stellfläche umfasst oder bildet, wobei das Abdeckelement selbsttätig von der Öffnungsstellung in Richtung der Schließstellung überführt wird. Auch in diesem Fall wird die Batterieaufnahme weitgehend vor Eintrag von Schmutz und Flüssigkeit geschützt.

An der Behälterwand sind vorteilhafterweise Leitelemente für Saugluft angeordnet und mit dieser insbesondere einstückig gebildet, mittels welcher Leitelemente die durch das Filterelement durchgetretene Saugluft in Richtung einer Eintrittsöffnung des Absaugraumes geleitet wird. Das Filterelement kann sich beispielsweise auf den Leitelementen abstützen. Die Saugluft kann Zwischenräume zwischen den Leitelementen durchströmen und wird von diesen in Richtung der Eintrittsöffnung geleitet.

Vorteilhafterweise umfasst die Filtereinrichtung ein Filterhalteteil für das Filterelement, das lösbar mit dem Oberteil verbindbar ist, wobei das Filterelement lösbar im Filterhalteteil aufgenommen ist. Dies erleichtert die Handhabung des Sauggerätes. Zum Reinigen oder zum Austausch des Filterelementes kann der Benutzer das Filterhalteteil vom Oberteil entfernen und das Filterelement dem Filterhalteteil entnehmen.

Das Filterelement ist im Filterhalteteil insbesondere durch Kraft- und/oder Formschluss gehalten.

Günstigerweise sind an der Behälterwand zum Festlegen des Filterhalteteils Fixierelemente angeordnet, die vorzugsweise einstückig mit der Behälterwand gebildet sind und die mit korrespondierenden Fixierelementen am Filterhalteteil zusammenwirken.

Bei einer vorteilhaften Ausführungsform des Sauggerätes ist es günstig, wenn das Filterhalteteil an der Behälterwand einhängbar ist und mit dieser verrastbar und/oder verklemmbar ist. Beispielsweise kann der Benutzer das Filterhalteteil mit einer Seite an Fixierelementen der Behälterwand einhängen und anschließend mit der anderen Seite an Fixierelementen der Behälterwand verrasten und/oder verklemmen. Umgekehrt kann die Verrastung und/oder Verklemmung gelöst, das Filterhalteteil verschwenkt und von der Behälterwand ausgehängt werden.

Die Handhabung des Filterhalteteils wird dem Benutzer beispielsweise vereinfacht, wenn das Filterhalteteil an einer dem Saugeinlass abgewandten Seite vom Benutzer manuell betätigbare Fixierelemente umfasst. Hierbei handelt es sich zum Beispiel um Rastelemente, deren Verrastung mit dem Behälterteil vom Benutzer gelöst werden kann, wenn das Oberteil vom Unterteil abgenommen und auf einer Stellfläche positioniert ist.

Als günstig erweist es sich, wenn das Filterhalteteil als Gehäuse ausgestaltet ist, das auf der der Behälterwand zugewandten Seite einen das Filterelement einfassenden Rahmenabschnitt aufweist und auf der der Behälterwand abgewandten Seite einen Eintrittsabschnitt, an dem im Gehäuse Eintrittsöffnungen für Saugluft gebildet sind. Im Rahmenabschnitt kann das Filterelement beispielsweise formschlüssig eingefasst sein um sicherzustellen, dass zwischen dem Gehäuse und dem Filterelement keine Saugluft am Filtermaterial vorbeiströmt. Die Saugluft kann in den Einlassabschnitt über die Eintrittsöffnungen einströmen, so dass das Filtermaterial im Innenraum des Schmutzsammelbehälters nicht exponiert ist und dadurch besser vor Beschädigungen durch eingesaugte Gegenstände geschützt ist.

Bei einer vorteilhaften Umsetzung des Sauggerätes ist es günstig, wenn das Filterhalteteil am Eintrittsabschnitt käfigartig ausgestaltet ist, beispielsweise mit Rippen und dazwischenliegenden schlitzförmigen Durchgangsöffnungen. Durch die Durchgangsöffnungen kann die Saugluft strömen, die Rippen können Schmutzpartikel vor Eindringen in den Eintrittsabschnitt zurückhalten.

Von Vorteil ist es, wenn der Eintrittsabschnitt einen Eintrittsraum für Saugluft bildet, der in Abströmrichtung der abgesaugten Luft vom Filterelement begrenzt ist, das von einer einem Boden des Schmutzsammelbehälters zugewandten Seite des Gehäuses beabstandet ist. Das Vorsehen des Eintrittsraumes und des Abstandes des Filterelementes von der dem Boden zugewandten, unteren Seite des Gehäuses dient ebenfalls dazu, das Filterelement vor eindringenden Partikeln zu schützen.

Es kann beispielsweise vorgesehen sein, dass die Erstreckung des Rahmenabschnittes in der von der Behälterwand in Richtung eines Bodens des Schmutzsammelbehälters weisenden Richtung ungefähr so groß ist wie die Erstreckung des Eintrittsabschnittes in dieser Richtung.

Günstig ist es, wenn das Filterhalteteil eine Abstelleinrichtung zum Abstellen auf einer Stellfläche für das Oberteil in dessen vom Unterteil gelösten Zustand umfasst oder bildet. Das Oberteil kann über das Filterhalteteil auf der Stellfläche abgestellt werden. Wie vorstehend erwähnt, wird das Abdeckelement der Batterieaufnahme dabei vorzugsweise selbsttätig von der Öffnungsstellung in Richtung der Schließstellung überführt, wenn die mindestens eine Batterie in der Batterieaufnahme angeordnet ist.

Günstigerweise ragen Abstellelemente der Abstelleinrichtung in Richtung eines Bodens des Schmutzsammelbehälters über eine dem Boden zugewandte Seite des Gehäuses hervor, in welcher Seite Eintrittsöffnungen für Saugluft gebildet sind. Im auf der Stellfläche abgestellten Zustand des Oberteils ist dadurch die Wahrscheinlichkeit verringert, dass Fremdpartikel in das Gehäuse eindringen und das Filterelement beschädigen.

Abstellelemente der Abstelleinrichtung dienen vorteilhafterweise auch als Fallschutz für das Oberteil, um dessen Beschädigung bei Auftreffen auf einer Stellfläche zu vermeiden.

Die Abstellelemente sind beispielsweise an Eckbereichen des Gehäuses angeordnet.

Günstigerweise umfasst die Abstelleinrichtung vier Abstellelemente, von denen je zwei bezüglich einer Mittellängsebene des Sauggerätes vorzugsweise symmetrisch oder im Wesentlichen symmetrisch zueinander angeordnet sind. Über die vier Abstellelemente kann eine größere Standfestigkeit des Oberteils erzielt werden. Je zwei Abstellelemente liegen einander bezüglich der Mittellängsebene vorteilhafterweise gegenüber und sind vorzugsweise symmetrisch oder im Wesentlichen symmetrisch zueinander angeordnet.

Als vorteilhaft erweist es sich, wenn das Filterhalteteil, bezogen auf eine Längsrichtung des Sauggerätes, außermittig und in Richtung einer Rückseite des Sauggerätes versetzt positioniert ist. Dies erweist sich in der Praxis als günstig für die Standfestigkeit des Oberteils. Vorzugsweise ist das Filterhalteteil dabei zumindest abschnittsweise unterhalb der mindestens einen Batterie positioniert.

Die zuletzt beschriebene Ausführungsform ist ferner vorteilhaft für die Führung der Saugluft bei Anordnung des Saugaggregates nahe der Vorderseite des Sauggerätes. Saugluft strömt durch den Saugeinlass in den Schmutzsammelbehälter nach hinten, durch das Filterelement nach oben und durch den Absaugraum nach vorne zum vorzugsweise liegend angeordneten Saugaggregat.

Das Oberteil und das Unterteil umfassen vorteilhafterweise einander zugewandte, in dem auf das Unterteil aufgesetzten Zustand des Oberteils zusammengefügte Ränder. Auf diese Weise kann der Staubsammelbehälter im Wesentlichen dicht verschlossen werden.

Vorteilhafterweise ist das Oberteil in dem vom Unterteil gelösten Zustand in einer Kippstellung auf einer Stellfläche aufstellbar, in welcher Kippstellung der es abweichend von der vorstehend genannten Abstelleinrichtung auf der Stellfläche aufstehen kann. Günstigerweise umfasst das Oberteil an einer dem Saugeinlass zugewandten Seite mindestens ein Stützelement, bei dessen Kontakt mit der Stellfläche der Rand des Oberteils im Abstand zur Stellfläche angeordnet ist. Durch das Stützelement wird sichergestellt, dass der Rand des Oberteils in dessen Kippstellung nicht die Stellfläche kontaktiert. Dadurch ist der Rand des Oberteils vor Beschädigungen geschützt.

Günstigerweise umfasst das Oberteil zwei Stützelemente, die auf einander gegenüberliegenden Seiten des Saugeinlasses angeordnet sind. Die Standfestigkeit des Oberteils in der Kippstellung wird dadurch erhöht. Die Stützelemente auf einander abgewandten Seiten des Saugeinlasses beeinträchtigen vorzugsweise nicht das Einsaugen von Schmutz in den Schmutzsammelbehälter.

Es kann insbesondere vorgesehen sein, dass das Oberteil die Kippstellung einnimmt, wenn die mindestens eine Batterie der Batterieaufnahme entnommen ist. Beispielsweise führt das Entnehmen der mindestens einen Batterie dazu, dass das Oberteil die Kippstellung durch Verlagerung des Schwerpunktes nach vorne einnimmt. In dieser ist der Rand des Oberteils wie vorstehend erläutert vor Beschädigung geschützt. Es kann insbesondere auch vorgesehen sein, dass ein Benutzer das Oberteil in die Kippstellung überführt, um die mindestens eine Batterie auf einfachere Weise der Batterieaufnahme zu entnehmen, beispielsweise bei deren Anordnung an der Rückseite und damit an der dem Saugeinlass gegenüberliegenden Seite des Oberteils.

Es kann vorgesehen sein, dass das geöffnete Abdeckelement der Batterieaufnahme in der Kippstellung des Oberteils in der Öffnungsstellung verbleibt, wenn die mindestens eine Batterie der Batterieaufnahme entnommen ist. Dies erleichtert dem Benutzer das Einsetzen der mindestens einen Batterie in die Batterieaufnahme. Nach Einsetzen der Batterie in die Batterieaufnahme wird das Abdeckelement vorzugsweise selbsttätig in Richtung der Schließstellung überführt.

Von Vorteil ist es, wenn das Oberteil mindestens ein weiteres Stützelement umfasst, über das das Oberteil in der Kippstellung mit dem vorstehend genannten mindestens einen Stützelement auf der Stellfläche aufsteht. Dadurch kann sich das Oberteil zuverlässiger auf der Stellfläche abstützen. Es können insbesondere zwei weitere Stützelemente vorgesehen sein.

Die Stützelemente, d. h. insbesondere die Stützelemente zum Schutz des Randes und die beiden zuletzt genannten weiteren Stützelemente, ragen vorzugsweise von der Behälterwand in Richtung eines Bodens des Schmutzsammelbehälters und/oder sind einstückig mit der Behälterwand gebildet. Dies ermöglicht eine konstruktiv einfache Ausgestaltung des Oberteils.

Das Sauggerät umfasst vorzugsweise eine elektrische Einrichtung, die zwei in den Schmutzsammelbehälter ragende Elektroden umfasst, wobei an oder in jedem der weiteren Stützelemente eine Elektrode angeordnet ist.

In der Kippstellung des Oberteils sind Fixierelemente zum Fixieren der Filtereinrichtung vorzugsweise frei zugänglich. Beispielsweise nimmt das Oberteil eine nach vorne gekippte Kippstellung ein, so dass in Richtung der Rückseite des Oberteils weisende Fixierelemente vom Benutzer auf einfache Weise gelöst werden können.

Die nachfolgende Beschreibung einer bevorzugten Ausführungsform der Erfindung dient im Zusammenhang mit der Zeichnung der näheren Erläuterung der Erfindung. Es zeigen:
- Figur 1:: eine Seitenansicht eines erfindungsgemäßen Sauggerätes auf einer Stellfläche, das ein Unterteil und ein auf dieses aufgesetztes Oberteil umfasst;
- Figur 2:: eine perspektivische Ansicht des Sauggerätes in einer Explosionsdarstellung;
- Figur 3:: eine Schnittansicht des Sauggerätes, wobei der Schnitt entlang einer Mittellängsebene verläuft;
- Figur 4:: eine vereinfachte Ansicht des Oberteils des Sauggerätes von unten;
- Figur 5:: eine vereinfachte Ansicht des Oberteils des Sauggerätes von oben unter Ausblendung einer Deckenwand;
- Figur 6:: eine perspektivische Darstellung einer Filtereinrichtung des Sauggerätes;
- Figur 7:: eine weitere perspektivische Darstellung der Filtereinrichtung, in einer Schnittansicht;
- Figur 8:: eine Seitenansicht des Oberteils des Sauggerätes auf einer Stellfläche; und
- Figur 9:: eine Seitenansicht des Oberteils auf der Stellfläche in einer Kippstellung.

Figur 1 zeigt in einer Seitenansicht eine insgesamt mit dem Bezugszeichen 10 belegte vorteilhafte Ausführungsform eines erfindungsgemäßen Sauggerätes. Das Sauggerät 10 ist auf einer Stellfläche 12 positioniert und nimmt dabei eine Betriebsstellung ein, die das Sauggerät 10 im bestimmungsgemäßen Gebrauch innehat. Die Stellfläche 12 kann insbesondere als horizontal ausgerichtet angesehen werden.

Positions- und Orientierungsangaben wie beispielsweise "unten", "oben", "unterhalb", "oberhalb" sind vorliegend auf den bestimmungsgemäßen Gebrauch des Sauggerätes 10 in der Betriebsstellung bezogen aufzufassen.

Das Sauggerät 10 ist als sogenannter Mehrzwecksauger oder Nass-Trocken-Sauger ausgestaltet, mit dem feste Partikel und Flüssigkeit aufgesaugt werden können.

Das Sauggerät 10 umfasst ein Geräteunterteil 14 (nachfolgend Unterteil 14) und ein auf dieses lösbar aufgesetztes Geräteoberteil 16 (nachfolgend Oberteil 16).

Zum Abstellen auf der Stellfläche 12 umfasst das Unterteil 14 eine Abstelleinrichtung 18. Die Abstelleinrichtung 18 definiert eine Kontaktebene, die mit der Ebene der Stellfläche 12 bei bestimmungsgemäßer Positionierung des Unterteils 14 auf der Stellfläche 12 zusammenfällt. Die Abstelleinrichtung 18 umfasst vorliegend zwei Laufräder 20 und mindestens eine und vorzugsweise zwei Lenkrolle(n) 22. Die vorliegend zwei Lenkrollen 22 sind im Bereich einer Vorderseite 24 des Sauggerätes 10 angeordnet, die Laufräder 20 im Bereich einer Rückseite 26.

Als Vorderseite 24 wird diejenige Seite des Sauggerätes 10 angesehen, an der ein Saugeinlass 28 des Sauggerätes 10 angeordnet ist. Der Saugeinlass 28 ist vorliegend vom Unterteil 14 gebildet. An den Saugeinlass 28 kann ein in der Zeichnung nicht dargestellter Saugschlauch angeschlossen werden, zum Anschließen einer Saugdüse oder eines Bearbeitungswerkzeuges. Durch den Saugeinlass 28 hindurch kann Sauggut wie nachfolgend noch erläutert in einen vom Unterteil 14 gebildeten Schmutzsammelbehälter 30 eingesaugt und darin abgeschieden werden.

Zur Ausbildung des Schmutzsammelbehälters 30 umfasst das Unterteil 14 eine umlaufende Seitenwand 32 und eine Bodenwand 34, die einen Boden des Schmutzsammelbehälters 30 bildet. Die Seitenwand 32 und die Bodenwand 34 fassen einen Innenraum 36 des Schmutzsammelbehälters 30 ein. Obenseitig, dem Oberteil 16 zugewandt, weist die Seitenwand 32 einen Rand 40 auf.

Das Oberteil 16 bildet einen Saugkopf mit einem Gehäuse 42. Das Gehäuse 42 weist an seiner dem Unterteil 14 zugewandten Seite einen Rand 44 auf. Im auf das Unterteil 14 aufgesetzten Zustand des Oberteils 16 sind die Ränder 40 und 44 aneinandergefügt. Der Schmutzsammelbehälter 30 ist auf diese Weise im Wesentlichen dicht verschlossen. In an sich bekannter Weise ist das Oberteil 16 am Unterteil 14 mittels einer vom Benutzer betätigbaren Arretierungseinrichtung 46 lösbar arretierbar.

Das Oberteil 16 verschließt den Schmutzsammelbehälter 30 im auf das Unterteil 14 aufgesetzten Zustand. Zu diesem Zweck bildet das Oberteil 16 eine Behälterwand 48, die vorliegend eine Deckenwand 50 des Schmutzsammelbehälters 30 ist. Die Behälterwand 48 ist eine untere Wand des Gehäuses 42, das obenseitig eine Deckenwand 52 aufweist. Diese und eine Seitenwand 54 des Gehäuses 42 sind in Figur 5 ausgeblendet, um den Blick auf das Innere des Oberteils 16 freizugeben. Figur 4 zeigt eine Draufsicht auf die Deckenwand 50 in einer Unteransicht des Oberteils 16.

Das Oberteil 16 nimmt ein Saugaggregat 56 auf, um den Schmutzsammelbehälter 30 mit Unterdruck zu beaufschlagen. Das Saugaggregat 56 umfasst eine Gebläseeinrichtung 58, die, bezogen auf die Längsrichtung 60 des Sauggerätes 10, im vorderen Bereich des Sauggerätes 10 angeordnet ist. In Bezug auf eine Mittelquerebene 68 des Sauggerätes 10 weist die Gebläseeinrichtung 58 dementsprechend in Richtung der Vorderseite 24 einen Versatz auf.

Die Gebläseeinrichtung 58 ist liegend im Oberteil 16 angeordnet. Eine von der Gebläseeinrichtung 58 definierte Achse 62 ist dabei parallel zur Kontaktebene der Abstelleinrichtung 18 und somit parallel zur Stellfläche 12 ausgerichtet. Durch die liegende Anordnung der Gebläseeinrichtung 58 weist das Oberteil 16 eine verhältnismäßig geringe Bauhöhe auf, so dass das Oberteil 16 eine insgesamt kompakte Bauform aufweist.

In Querrichtung 64 des Sauggerätes 10 ist die Gebläseeinrichtung 58 im Wesentlichen im Bereich einer Mittellängsebene 66 angeordnet. Vorliegend ist die Gebläseeinrichtung 58 geringfügig außermittig positioniert, so dass die Achse 62 einen geringfügigen Versatz in Bezug auf die Mittellängsebene 66 aufweist (Figur 4).

In Längsrichtung 60 hinter dem Saugaggregat 56 umfasst das Oberteil 16 einen Absaugraum 70. Der Absaugraum 70 ist nach vorne durch eine vordere Wand 72 des Gehäuses 42 und nach hinten durch eine hintere Wand 74 des Gehäuses 42 begrenzt. Obenseitig weist der Absaugraum 70 eine Fremdluftöffnung 76 auf, durch die hindurch auf nachfolgend erläuterte Weise Fremdluft in den Absaugraum 70 und den Innenraum 36 strömen kann.

Unten begrenzt die Behälterwand 48 den Absaugraum 70. In der Behälterwand 48 ist eine Eintrittsöffnung 78 gebildet (Figuren 3 und 4). Die Eintrittsöffnung 78 ist vorliegend mittels von der Behälterwand 48 gebildeter Rippen oder Leisten 80 in einzelne Segmente unterteilt (Figur 4). Der deutlicheren Darstellung halber sind innerhalb des in Figur 3 mittels einer gestrichelten Linie 82 dargestellten Bereiches Details der Behälterwand 48 nicht dargestellt.

Von der Gebläseeinrichtung 58 kann Saugluft durch den Saugeinlass 28 hindurch in den Innenraum 36 eingesaugt werden. Vom Innenraum 36 wird die Saugluft durch eine Filtereinrichtung 84 des Sauggerätes 10 hindurch und anschließend durch die Eintrittsöffnung 78 in den Absaugraum 70 gesaugt. Die angesaugte Luft weist dabei bereits die richtige Strömungsrichtung auf, so dass eine weitere Umlenkung der Saugluft nicht erforderlich ist. Die Saugluft strömt aus dem Absaugraum 70 durch eine Öffnung der vorderen Wand 72 hindurch axial in die Gebläseeinrichtung 58.

Abluft der Gebläseeinrichtung 58 wird im Oberteil 16 innerhalb des Gehäuses 42 geräuschmindernd verteilt und über Auslassöffnungen 86 in die Atmosphäre entlassen.

Der Absaugraum 70 ist in Längsrichtung 60 zwischen dem Saugaggregat 56 und einer Batterieaufnahme 88 des Saugaggregates 56 angeordnet. Bezogen auf die Längsrichtung 60 sind somit das Saugaggregat 56, der Absaugraum 70 und die Batterieaufnahme 88 platzsparend seitlich nebeneinander positioniert. In der Querrichtung 64 ist seitlich neben dem Saugaggregat 56, dem Absaugraum 70 und der Batterieaufnahme 88 verbleibender Raum. Beispielsweise dienen Raumbereiche 90 und 92 links bzw. rechts des Saugaggregates 56 und des Absaugraums 70 zur Verteilung der Abluft des Saugaggregates 56. Im Raumbereich 90 ist darüber hinaus eine elektrische Einrichtung 94 des Sauggerätes 10 aufgenommen, die beispielsweise eine im Gehäuse 42 angeordnete Leiterplatte 96 aufweist (Figur 5).

Die Anordnung der Komponenten des Oberteils 16 begünstigt dessen kompakten Aufbau mit der Folge einer geringen Bauhöhe für das Oberteil 16.

Oberhalb des Saugaggregates 56 und des Absaugraumes 70 bildet das Gehäuse 42 eine Aussparung 98, in der Zubehör für das Sauggerät 10 aufgenommen werden kann. Oberhalb der Aussparung 98 bildet das Gehäuse 42 ein Griffelement 100, an dem ein Benutzer das Oberteil 16 ergreifen kann.

Die Batterieaufnahme 88 in Längsrichtung 60 hinter dem Absaugraum 70 erstreckt sich bis zur Rückseite 26. In der Batterieaufnahme 88 kann mindestens eine Batterie 102 zum Bereitstellen elektrischer Energie für das Sauggerät 10 aufgenommen werden. Im vorliegenden Fall ist die Batterie 102 wiederaufladbar, wobei vorgesehen sein kann, dass die Batterie 102 im Sauggerät 10 selbst aufgeladen werden kann. Beispielsweise steht die Batterie 102 mit der elektrischen Einrichtung 94 in Wirkverbindung, so dass das Laden der Batterie 102 über die elektrische Einrichtung 94 gesteuert werden kann. Umgekehrt kann die Entnahme elektrischer Energie aus der Batterie 102 von der elektrischen Einrichtung 94 gesteuert werden.

Abweichend von der Darstellung in der Zeichnung kann vorgesehen sein, dass in der Batterieaufnahme 88 je nach Bauart und Anwendungszweck mehr als nur eine Batterie 102 aufgenommen werden kann. Abweichend von dem in der Zeichnung dargestellten Anschlusselement 104 für die Batterie 102 kann dementsprechend vorgesehen sein, dass mehr als nur ein Anschlusselement 104 vorgesehen ist.

Das Oberteil 16 umfasst ein Abdeckelement 106, mit dem die Batterieaufnahme 88 verschlossen werden kann. Das Abdeckelement 106 ist vorliegend als Klappe 108 ausgestaltet, die von der Deckenwand 52 gebildet ist. Die Klappe 108 ist am Gehäuse 42 im Übrigen um eine Schwenkachse 110 schwenkbar gelagert. Die Schwenkachse 110 verläuft in Querrichtung 64 und ist vorliegend parallel zur Kontaktebene der Abstelleinrichtung 18 ausgerichtet.

Die Klappe 108 kann eine Schließstellung einnehmen (Figuren 1, 3, 8 und 9). In der Schließstellung verschließt die Klappe 108 die Batterieaufnahme 88 im Wesentlichen dicht. Die Batterie 102 ist dadurch vor Staub und Flüssigkeit geschützt. In der Schließstellung verrastet die Klappe 108 beispielsweise mit der Seitenwand 54.

Die Klappe 108 kann von der Schließstellung in eine Öffnungsstellung überführt werden. Nach Lösen der Verrastung kann die Klappe 108 um die Schwenkachse 110 von der Rückseite 26 nach vorne verschwenkt werden (ungefähr bis zur Mittelquerebene 68). Die Figuren 2 und 9 zeigen die Klappe 108 in der Öffnungsstellung. In der Öffnungsstellung kann die Batterie 102 der Batterieaufnahme 88 entnommen werden oder in diese eingesetzt werden.

Die Klappe 108 ist so ausgestaltet, dass bei Positionierung des Sauggerätes 10 auf der Stellfläche 12, unter Annahme von deren horizontaler Ausrichtung, die Klappe 108 ausgehend von der Öffnungsstellung selbsttätig ohne Zutun des Benutzers in Richtung der Schließstellung überführt wird. Dies stellt sicher, dass im Normalbetrieb des Sauggerätes 10 die Batterieaufnahme 88 zumindest soweit geschlossen ist, dass der Eintritt von Schmutz und Flüssigkeit weitgehend verhindert wird. Eine selbsttätige Verrastung der Klappe 108 kann vorgesehen sein, ist jedoch nicht zwingend erforderlich.

Im Betrieb des Sauggerätes 10 können eingesaugte Partikel am Filtermaterial der Filtereinrichtung 84 anhaften. Zum Abreinigen des Filtermaterials kann die Filtereinrichtung 84 reinraumseitig über den Absaugraum 70 mit Fremdluft beaufschlagt werden.

Im Normalbetrieb des Sauggerätes 10 ist die Fremdluftöffnung 76 des Absaugraums 70 mittels eines Abdeckelementes 114 im Wesentlichen dicht verschlossen. Das Abdeckelement 114 ist vorliegend ausgestaltet als Klappe 116. Die Klappe 116 ist am Gehäuse 42 im Übrigen um eine Schwenkachse 118 schwenkbar gelagert (Figur 5).

Der Klappe 116 ist eine Betätigungseinrichtung 120 zugeordnet, um die Klappe 116 von einer Fremdluftöffnung 76 verschließenden Schließstellung in eine Öffnungsstellung zu überführen. In der Öffnungsstellung ist die Klappe 116 durch Verschwenken um die Schwenkachse 118 von dem Rand der Fremdluftöffnung 76 angehoben. Die Figuren 3 und 5 zeigen die Klappe 116 in der Schließstellung.

Die Betätigungseinrichtung 120 ist vorliegend zur manuellen Betätigung durch einen Benutzer ausgestaltet. Zu diesem Zweck umfasst die Betätigungseinrichtung 120 ein Bedienelement 122, beispielsweise einen Taster. Das Bedienelement 122 steht mit der Klappe 116 über ein Betätigungselement 124, vorliegend ausgestaltet als Hebel 126, in Wirkverbindung. Ein Druck auf das Bedienelement 122 führt zum Verschwenken des Hebels 126 um eine Schwenkachse 128 relativ zum Gehäuse 42. Auf diese Weise wird die Klappe 116 mit einer Betätigungskraft beaufschlagt und zum Überführen in die Öffnungsstellung um die Schwenkachse 118 verschwenkt.

Das Bedienelement 122 und der Hebel 126 sind vorliegend am bzw. im Raumbereich 90 angeordnet.

In der Öffnungsstellung ist die Fremdluftöffnung 76 freigegeben. Fremdluft kann in den Absaugraum 70 wie in Figur 3 schematisch dargestellt einströmen und das Filtermaterial der Filtereinrichtung 84 reinraumseitig beaufschlagen. Durch den Druckstoß werden anhaftende Partikel vom Filtermaterial gelöst. Die Strömung der Fremdluft durch das Filtermaterial hindurch in den Innenraum 36 führt zu einer zusätzlichen Abreinigung der Filtereinrichtung 84.

Der Klappe 116 ist eine Rückstelleinrichtung 130 zugeordnet. Unter der Wirkung der Rückstelleinrichtung 130 kann die Klappe 116 von der Öffnungsstellung in die Schließstellung überführt werden. Vorliegend umfasst die Rückstelleinrichtung 130 eine Druckfeder 132 in Gestalt einer Schraubenfeder. Die Druckfeder 132 stützt sich an der Klappe 116 ab und an der Deckenwand 52. Ergänzend oder alternativ kann beispielsweise eine Druckfeder 133 in Gestalt mindestens einer Blattfeder vorgesehen sein, zum Beispiel ein Paket von Blattfedern nach dem Knackfrosch-Prinzip. Die Druckfeder 133 stützt sich an der Klappe 116 und der Oberseite der Deckenwand 50 ab (Figur 5).

Beim Öffnen der Klappe 116 muss über die Betätigungseinrichtung 120 gegen die Wirkung der Druckfedern 132, 133 Arbeit verrichtet werden. Dies hat den Vorteil, dass die Klappe 116 schlagartig öffnet und sich ein intensiver Druckstoß von Fremdluft ausbildet. Zu diesem Zweck erweist sich insbesondere der klar definierte Druckpunkt der mindestens einen Blattfeder als vorteilhaft.

Auch die Klappe 116 und die Rückstelleinrichtung 130 sind vorliegend in Längsrichtung 60 zwischen dem Saugaggregat 56 und der Batterieaufnahme 88 angeordnet (Figuren 3 und 5).

Nachfolgend wird auf den Aufbau und die Befestigung der Filtereinrichtung 84 eingegangen.

Die Filtereinrichtung 84 umfasst ein Filterelement 134 und ein Filterhalteteil 136 zum Befestigen des Filterelementes 134 an der Behälterwand 48.

Das Filterelement 134 ist vorliegend ein Flachfaltenfilter 138. Der Flachfaltenfilter 138 umfasst einen Rahmen oder Bund 142 und von diesem umlaufend eingefasstes gefaltetes Filtermaterial 144. Der Rahmen 142 bildet ein Dichtelement 146 aus.

Das Filtermaterial 144 ist zum Beispiel ein Papiermaterial oder ein Polyestermaterial. Durch das gefaltete Filtermaterial 144 kann mit dem Filterelement 134 eine verhältnismäßig große Oberfläche und dadurch eine große Filterleistung erzielt werden. Außerdem erfordert der Flachfaltenfilter 138 eine nur verhältnismäßig geringe Bauhöhe, um eine geringe Bauhöhe des Unterteils 14 zu erzielen, in das die Filtereinrichtung 84 hineinragt.

Das Filterhalteteil 136 bildet ein Gehäuse 148 mit einem Rahmenabschnitt 150 und einem Eintrittsabschnitt 152. Das Filterelement 134 kann formschlüssig und lösbar in den Rahmenabschnitt 150 eingesetzt werden, so dass dieser das Filterelement 134 einfasst. Zwischen dem Rahmenabschnitt 150 und dem Filterelement 134 kann dadurch keine Saugluft hindurchströmen. Dies stellt sicher, dass vom Saugaggregat 56 angesaugte Luft nur durch die Filtereinrichtung 84 hindurch zur Eintrittsöffnung 78 gelangt.

Das Filterhalteteil 136 ist an der dem Innenraum 36 zugewandten Seite der Behälterwand 48 angeordnet und an dieser lösbar festgelegt. Auf diese Weise ragt die Filtereinrichtung 84 in den Innenraum 36 hinein, in Richtung der Bodenwand 34.

Im an der Behälterwand 48 festgelegten Zustand liegt das Dichtelement 146 im Wesentlichen dichtend an einem von der Behälterwand 48 gebildeten Rand 154 an (Figuren 3 und 4). Der Rand 154 fasst, in Strömungsrichtung der Saugluft betrachtet, die Eintrittsöffnung 78 ein.

An der Behälterwand 48 sind vom Rand 154 in Strömungsrichtung der Saugluft ebenfalls eingefasste Leitelemente 156 angeordnet. Vorzugsweise sind der Rand 154 und/oder die Leitelemente 156 einstückig mit der Behälterwand 48 gebildet. Die Leitelemente 156 sind beispielsweise als Rippen ausgestaltet und in Richtung der Eintrittsöffnung 78 ausgerichtet.

Saugluft, die durch das Filterelement 134 strömt, wird mittels der Leitelemente 156 in Richtung der Eintrittsöffnung 78 geleitet. Darüber hinaus springen die Leitelemente 156 von der Behälterwand 48 soweit vor, dass das Filtermaterial 144 an den Leitelementen 156 anliegen kann. Ein Durchbiegen des Filtermaterials 144 infolge der Saugströmung kann dadurch vermieden werden. Die Linie 82 zeigt dem Filterelement 134 zugewandt näherungsweise die Kontur der Leitelemente 156 (in ihrer Gesamtheit). Die Leitelemente 156 sind insbesondere in Figur 4 dargestellt.

Zum lösbaren Festlegen der Filtereinrichtung 84 sind am Gehäuse 148, insbesondere am Rahmenabschnitt 150, Fixierelemente 158 gebildet, vorzugsweise einstückig mit dem Gehäuse 148. An einer ersten Seite des Rahmenabschnittes 150, die ungefähr im Bereich der Mittelquerebene 68 angeordnet ist, sind als Fixierelemente 158 Haken 160 vorhanden (ein Haken in Figur 7 dargestellt). Die Haken 160 können mit Fixierelementen 162 in Gestalt von Ösen 164 an der Behälterwand 48 zusammenwirken. Auf diese Weise kann die Filtereinrichtung 84 an der Behälterwand 48 eingehängt werden.

An der der vorstehend genannten Seite gegenüberliegenden Seite des Rahmenabschnittes 150, die der Rückseite 26 zugewandt ist, sind Fixierelemente 158 in Gestalt von Rasthaken 166 angeordnet. Die Rasthaken 166 können mit korrespondierenden Fixierelementen 162 an der Behälterwand 48, ausgestaltet als Rastaufnahmen 168, zusammenwirken.

Die Fixierelemente 162 sind vorzugsweise einstückig mit der Behälterwand 48 gebildet.

Die eingehängte Filtereinrichtung 84 kann nach hinten verschwenkt und unter Verrastung der Rasthaken 166 mit den Rastaufnahmen 168 an der Behälterwand 48 festgelegt werden. Umgekehrt können die Rasthaken 166 von den Rastaufnahmen 168 gelöst werden, wonach die Filtereinrichtung 84 verschwenkt und von der Behälterwand 48 ausgehängt werden kann.

Bei befestigter Filtereinrichtung 84 ist der Rahmenabschnitt 150 der Behälterwand 48 zugewandt und der Eintrittsabschnitt 152 der Behälterwand 48 abgewandt. Der Rahmenabschnitt 150 und der Eintrittsabschnitt 152 weisen in Richtung auf die Bodenwand 34 ungefähr dieselbe Erstreckung auf.

Am Eintrittsabschnitt 152 ist das Gehäuse 148 käfigartig ausgestaltet und weist Rippen 170 auf, zwischen denen Durchgangsöffnungen 172 gebildet sind. Die der Bodenwand 34 zugewandte Seite des Filterelementes 134 ist von der der Bodenwand 34 zugewandten Seite des Eintrittsabschnittes 152 beabstandet. Dementsprechend weist das Filterelement 134 von den Rippen 170 einen Abstand auf, und zwischen diesen und dem Filterelement 134 ist ein Eintrittsraum 174 für die Saugluft gebildet.

Auf diese Weise kann weitgehend vermieden werden, dass die Eintrittsseite des Filterelementes 134 durch angesaugte Partikel beschädigt wird, die von der Saugströmung mitgeführt werden und auf das Filtermaterial auftreffen.

Im Vergleich zu einem konventionellen Sauggerät, bei dem ein Patronenfilter zum Einsatz kommt, kann beim Sauggerät 10 unter Einsatz des Flachfaltenfilters 138 zum einen eine geringe Bauhöhe des Geräteunterteils 14 erzielt werden und zum anderen eine hohe Filterleistung gewährleistet werden.

Das Filterhalteteil 136 bildet eine Abstelleinrichtung 176 mit Abstellelementen 178. Über die Abstelleinrichtung 176 kann das Oberteil 16 in vom Unterteil 14 gelöstem Zustand auf der Stellfläche 12 abgestellt werden (Figur 8). Die von der Abstelleinrichtung 176 definierte Kontaktebene ist vorliegend parallel zu der von der Abstelleinrichtung 18 definierten Kontaktebene.

Wird das Oberteil 16 auf der Stellfläche 12 abgestellt, wird die Klappe 108 ebenfalls wie vorstehend erläutert selbsttätig von der Öffnungsstellung in Richtung der Schließstellung überführt. Damit ist die Batterieaufnahme 88 auch beispielsweise in Betriebspausen des Sauggerätes 10 weitgehend vor dem Eintritt von Schmutz und Flüssigkeit geschützt.

Vorliegend sind vier Abstellelemente 178 vorgesehen, so dass das Oberteil 16 eine hohe Standfestigkeit aufweist. Die Abstellelemente 178 sind an Eckbereichen des Filterhalteteils 136 angeordnet und springen vom Eintrittsabschnitt 152 in Richtung der Bodenwand 34 hervor.

Die Standfestigkeit des Oberteils 16 wird insbesondere auch dadurch gewährleistet, dass je zwei Abstellelemente 178 einander bezüglich der Mittellängsebene 66 gegenüberliegen, wodurch eine im Wesentlichen gleichmäßige Gewichtsverteilung erfolgt.

Die Filtereinrichtung 84 ist in Längsrichtung 60 außermittig am Oberteil 16 angeordnet. Dabei ist ungefähr die vordere Hälfte der Filtereinrichtung 84 unterhalb des Absaugraumes 70 positioniert (Figur 3). Dies ist vorteilhaft für die Führung der Saugluft. Einströmende Saugluft wird durch den Innenraum 36 unter Abscheidung von Schmutz im Kreis geführt und strömt nach Durchtritt durch das Filterelement 134 durch den Absaugraum 70 wieder nach vorne, direkt auf die Gebläseeinrichtung 58 zu. Die Anzahl von Umlenkungen der Saugluft wird minimiert. Dies ist vorteilhaft für das Reinigungsergebnis.

Darüber hinaus erweist sich die Anordnung der Filtereinrichtung 84 außermittig, mit Versatz in Richtung der Batterieaufnahme 88, als vorteilhaft. Angesichts dessen, dass die Batterie 102 ein nicht unbeträchtliches Gewicht aufweisen kann, wird dadurch sichergestellt, dass das Oberteil 16 bei in der Batterieaufnahme 88 angeordneter Batterie 102 nicht nach hinten kippt.

Das Oberteil 16 umfasst Stützelemente 180. Die Stützelemente 180 ragen von der Behälterwand 48, mit der sie vorzugsweise einstückig gebildet sind, in den Innenraum 36. Dabei erstrecken sich die Stützelemente 180 weniger weit in Richtung der Bodenwand 34 als die Abstellelemente 178 (Figur 8). Die freien Enden der Stützelemente 180 sind dementsprechend etwas oberhalb der von der Abstelleinrichtung 176 definierten Kontaktebene angeordnet.

Die Stützelemente 180 sind zueinander vorzugsweise im Wesentlichen symmetrisch bezüglich der Mittellängsebene 66 positioniert und beispielsweise nahe der linken und der rechten Seite am Oberteil 16 angeordnet.

Die elektrische Einrichtung 94 umfasst Elektroden 82, die an den Stützelementen 180 gehalten sind (Figur 4). Die Elektroden 182 ragen auf diese Weise in den Innenraum 36 und dienen dazu, einen Flüssigkeitspegel im Schmutzsammelbehälter 30 zu detektieren. Durch die Anordnung an den Stützelementen 180 können die Elektroden 182 vor Beschädigung geschützt werden.

Das Oberteil 16 umfasst zwei weitere Stützelemente 184, die an oder nahe der Vorderseite 24 angeordnet sind. Die Stützelemente 184 sind im Wesentlichen symmetrisch zueinander bezüglich der Mittellängsebene 66 angeordnet. Dabei sind die Stützelemente 184 auf einander gegenüberliegenden Seiten des Saugeinlasses 28 positioniert, so dass die Stützelemente 184 das Einsaugen von Saugluft nicht beeinträchtigen.

Vorzugsweise sind die Stützelemente 184 einstückig mit der Behälterwand 48 gebildet.

Das Oberteil 16 kann, gelöst vom Unterteil 14, in einer Kippstellung auf der Stellfläche 12 abgestellt werden (Figur 9). Die Kippstellung nimmt das Oberteil 16 insbesondere dann ein, wenn die Batterie 102 der Batterieaufnahme 88 entnommen ist. Die damit verbundene Verlagerung des Schwerpunktes führt dazu, dass das Oberteil 16 nach vorne kippt.

In der Kippstellung stützt sich das Oberteil 16 über die Stützelemente 184 und die Stützelemente 180 auf der Stellfläche 12 ab. Dabei ist sichergestellt, dass der Rand 44 des Oberteils 16 bei Kontakt des Stützelementes 184 mit der Stellfläche 12 einen Abstand zu dieser aufweist. Dies stellt sicher, dass in der Kippstellung eine Beschädigung des Randes 44 vermieden werden kann und im Betrieb die Dichtwirkung des Randes 44 zusammen mit dem Rand 40 gewährleistet bleibt.

Die Stützelemente 180 kontaktieren die Stellfläche 12 derart, dass die Elektroden 182 frei von Kontakt mit der Stellfläche 12 sind und ebenfalls vor Beschädigung geschützt sind.

In der Kippstellung des Oberteils 16 behält die Klappe 108 die Öffnungsstellung bei (gestrichelte Kontur in Figur 9), wenn sie vom Benutzer geöffnet worden ist. Dies erleichtert dem Benutzer das Einsetzen der Batterie 102 in die Batterieaufnahme 88.

Darüber hinaus sind die Rasthaken 166, die in Richtung der Rückseite 26 weisen, für den Benutzer in der Kippstellung des Oberteils 16 besonders gut zugänglich. Dies erleichtert es dem Benutzer, die Filtereinrichtung 84 vom Oberteil 16 zu lösen und mit diesem zu verbinden.

Wird die Batterie 102 wieder in die Batterieaufnahme 88 eingesetzt, kippt das Oberteil 16 durch den sich verlagernden Schwerpunkt so weit nach hinten, bis das Oberteil 16 über die Abstelleinrichtung 176 wie vorstehend erläutert auf der Stellfläche 12 aufsteht (Figur 8). Die Klappe 108 verschwenkt wieder selbsttätig in Richtung der Schließstellung.

### Bezugszeichenliste:

- 10: Sauggerät
- 12: Stellfläche
- 14: Geräteunterteil
- 16: Geräteoberteil
- 18: Abstelleinrichtung
- 20: Laufrad
- 22: Lenkrolle
- 24: Vorderseite
- 26: Rückseite
- 28: Saugeinlass
- 30: Schmutzsammelbehälter
- 32: Seitenwand
- 34: Bodenwand
- 36: Innenraum
- 40: Rand
- 42: Gehäuse
- 44: Rand
- 46: Arretierungseinrichtung
- 48: Behälterwand
- 50: Deckenwand
- 52: Deckenwand
- 54: Seitenwand
- 56: Saugaggregat
- 58: Gebläseeinrichtung
- 60: Längsrichtung
- 62: Achse
- 64: Querrichtung
- 66: Mittellängsebene
- 68: Mittelquerebene
- 70: Absaugraum
- 72: vordere Wand
- 74: hintere Wand
- 76: Fremdluftöffnung
- 78: Eintrittsöffnung
- 80: Rippe
- 82: gestrichelte Linie
- 84: Filtereinrichtung
- 86: Auslassöffnung
- 88: Batterieaufnahme
- 90: Raumbereich
- 92: Raumbereich
- 94: elektrische Einrichtung
- 96: Leiterplatte
- 98: Aussparung
- 100: Griffelement
- 102: Batterie
- 104: Anschlusselement
- 106: Abdeckelement
- 108: Klappe
- 110: Schwenkachse
- 114: Abdeckelement
- 116: Klappe
- 118: Schwenkachse
- 120: Betätigungseinrichtung
- 122: Bedienelement
- 124: Betätigungselement
- 126: Hebel
- 128: Schwenkachse
- 130: Rückstelleinrichtung
- 132: Druckfeder
- 133: Druckfeder
- 134: Filterelement
- 136: Filterhalteteil
- 138: Flachfaltenfilter
- 142: Rahmen
- 144: Filtermaterial
- 146: Dichtelement
- 148: Gehäuse
- 150: Rahmenabschnitt
- 152: Eintrittsabschnitt
- 154: Rand
- 156: Leitelement
- 158: Fixierelement
- 160: Haken
- 162: Fixierelement
- 164: Öse
- 166: Rasthaken
- 168: Rastaufnahme
- 170: Rippe
- 172: Durchgangsöffnung
- 174: Eintrittsraum
- 176: Abstelleinrichtung
- 178: Abstellelement
- 180: Stützelement
- 182: Elektrode
- 184: Stützelement

## Patentansprüche

1. Sauggerät für Reinigungszwecke, umfassend ein Unterteil (14), das einen Schmutzsammelbehälter (30) mit einem Saugeinlass (28) umfasst oder ausbildet, ein auf das Unterteil (14) lösbar aufsetzbares Oberteil (16), das ein Saugaggregat (56) und eine Batterieaufnahme (88) für mindestens eine Batterie (102) zum Bereitstellen elektrischer Energie für das Sauggerät (10) umfasst und eine den Schmutzsammelbehälter (30) begrenzende Behälterwand (48) umfasst oder bildet, und eine Filtereinrichtung (84) mit einem Filterelement (134) zum Filtern der vom Saugaggregat (56) aus dem Schmutzsammelbehälter (30) angesaugten Luft, wobei das Filterelement (134) an der dem Schmutzsammelbehälter (30) zugewandten Seite der Behälterwand (48) angeordnet ist, wobei das Oberteil (16) einen Absaugraum (70) umfasst oder bildet und Saugluft vom Saugaggregat (56) über den Absaugraum (70) und das Filterelement (134) aus dem Schmutzsammelbehälter (30) abgesaugt wird, **dadurch gekennzeichnet, dass** das Filterelement (134) ein Flachfaltenfilter (138) ist und dass der Absaugraum (70) zwischen dem Saugaggregat (56) und der Batterieaufnahme (88) positioniert ist.

2. Sauggerät nach Anspruch 1, **dadurch gekennzeichnet, dass** zumindest eines der Folgenden gilt:
- der Absaugraum (70) ist bezogen auf eine Ebene parallel zu einer vom Sauggerät (10) definierten Kontaktebene mit einer Stellfläche (12) für das Sauggerät (10) zwischen dem Saugaggregat (56) und der Batterieaufnahme (88) angeordnet;
- der Absaugraum (70) ist bezogen auf eine Längsrichtung (60) des Sauggerätes (10) zwischen dem Saugaggregat (56) und der Batterieaufnahme (88) positioniert, wobei das Saugaggregat (10) in Richtung einer Vorderseite (24) des Sauggerätes (10) neben dem Absaugraum (70) angeordnet ist und die Batterieaufnahme (88) in Richtung einer Rückseite (26) des Sauggerätes (10) neben dem Absaugraum (70) angeordnet ist;
- das Saugaggregat (56), der Absaugraum (70) und/oder die Batterieaufnahme (88) ist/sind in Querrichtung (64) des Sauggerätes (10) mittig oder im Wesentlichen mittig am Sauggerät (10) positioniert;
- die Batterieaufnahme (88) ist an einer Rückseite (26) des Sauggerätes (10) angeordnet.

3. Sauggerät nach einem der voranstehenden Ansprüche, **dadurch gekennzeichnet, dass** das Saugaggregat (10) eine Gebläseeinrichtung (58) umfasst oder bildet, die liegend im Oberteil (16) angeordnet ist, wobei eine von der Gebläseeinrichtung (58) definierte Achse (62) parallel zu einer vom Sauggerät (10) definierten Kontaktebene mit einer Stellfläche (12) für das Sauggerät (10) ausgerichtet ist oder mit der Kontaktebene einen spitzen Winkel von weniger als ungefähr 20° einschließt, vorzugsweise dass die Achse (62) in Längsrichtung (60) oder parallel zur Längsrichtung des Sauggerätes ausgerichtet ist.

4. Sauggerät nach einem der voranstehenden Ansprüche, **dadurch gekennzeichnet, dass** das Sauggerät (10) eine Fremdluftöffnung (76) in oder an einer Wandung des Absaugraumes (70) umfasst und ein Abdeckelement (114), und dass das Sauggerät (10) eine Betätigungseinrichtung (120) umfasst, mittels derer das Abdeckelement (114) von einer den Absaugraum (70) verschließenden Schließstellung in eine Öffnungsstellung überführbar ist.

5. Sauggerät nach Anspruch 4, **dadurch gekennzeichnet, dass** zumindest eines der Folgenden gilt:
- das Abdeckelement (114) ist am Oberteil (16) beweglich gelagert, insbesondere schwenkbar am Oberteil (16) gelagert;
- das Abdeckelement (114) ist an einer Seite des Absaugraumes (70) angeordnet, die einer Eintrittsöffnung (78) gegenüberliegt, durch die hindurch Sauglauft nach Durchströmen des Filterelementes (134) in den Absaugraum (70) strömt;
- das Abdeckelement (114) und vorzugsweise eine Rückstelleinrichtung (130) zum Überführen des Abdeckelementes (114) von der Öffnungsstellung in die Schließstellung ist bzw. sind zwischen dem Saugaggregat (56) und der Batterieaufnahme (88) angeordnet;
- die Betätigungseinrichtung (120) ist als manuelle Betätigungseinrichtung (120) ausgestaltet, die ein mechanisch mit dem Abdeckelement (114) gekoppeltes Bedienelement (122) für einen Benutzer umfasst.

6. Sauggerät nach einem der voranstehenden Ansprüche, **dadurch gekennzeichnet, dass** das Oberteil (16) ein Abdeckelement (106) für die Batterieaufnahme (88) umfasst, das von einer die Batterieaufnahme (88) schließenden Schließstellung in eine Öffnungsstellung überführbar ist, in der die mindestens eine Batterie (102) der Batterieaufnahme (88) entnehmbar ist.

7. Sauggerät nach Anspruch 6, **dadurch gekennzeichnet, dass** zumindest eines der Folgenden gilt:
- das Abdeckelement (106) ist am Oberteil (16) beweglich gelagert, insbesondere schwenkbar am Oberteil (16) gelagert;
- das Abdeckelement (106) ist zum Überführen von der Schließstellung in die Öffnungsstellung nach oben in Richtung einer Mitte des Sauggerätes (10) bewegbar;
- das Oberteil (16) umfasst oder bildet eine Abstelleinrichtung (176) zum Abstellen auf einer Stellfläche (12) für das Oberteil (16) in dessen vom Unterteil (14) gelösten Zustand, wobei das Abdeckelement (106) bei in der Batterieaufnahme (88) angeordneter mindestens einer Batterie (102) selbsttätig von der Öffnungsstellung in Richtung der Schließstellung überführt wird.

8. Sauggerät nach einem der voranstehenden Ansprüche, **dadurch gekennzeichnet, dass** an der Behälterwand (48) Leitelemente (156) für Saugluft angeordnet und insbesondere einstückig mit der Behälterwand (48) gebildet sind, mittels derer die durch das Filterelement (134) durchgetretene Saugluft in Richtung einer Eintrittsöffnung (78) des Absaugraumes (70) geleitet wird.

9. Sauggerät nach einem der voranstehenden Ansprüche, **dadurch gekennzeichnet, dass** die Filtereinrichtung (84) ein Filterhalteteil (136) für das Filterelement (134) umfasst, das lösbar mit dem Oberteil (16) verbindbar ist, und dass das Filterelement (134) lösbar im Filterhalteteil (136) aufgenommen ist.

10. Sauggerät nach Anspruch 9, **dadurch gekennzeichnet, dass** zumindest eines der Folgenden gilt:
- an der Behälterwand (48) sind zum Festlegen des Filterhalteteils (136) Fixierelemente (162) angeordnet, die vorzugsweise einstückig mit der Behälterwand (48) gebildet sind und die mit korrespondierenden Fixierelementen (158) am Filterhalteteil (136) zusammenwirken;
- das Filterhalteteil (136) ist an der Behälterwand (48) einhängbar und ist mit dieser verrastbar und/oder verklemmbar;
- das Filterhalteteil (136) umfasst an einer dem Saugeinlass (28) abgewandten Seite vom Benutzer manuell betätigbare Fixierelemente (158);
- das Filterhalteteil (136) ist als Gehäuse (148) ausgestaltet, das auf der der Behälterwand (48) zugewandten Seite einen das Filterelement (134) einfassenden Rahmenabschnitt (150) aufweist und auf der der Behälterwand (48) abgewandten Seite einen Eintrittsabschnitt (152), an dem im Gehäuse (148) Eintrittsöffnungen (172) für Saugluft gebildet sind.

11. Sauggerät nach Anspruch 10, **dadurch gekennzeichnet, dass** zumindest eines der Folgenden gilt:
- das Filterhalteteil (136) ist am Eintrittsabschnitt (152) käfigartig ausgestaltet, beispielsweise mit Rippen (170) und dazwischenliegenden schlitzförmigen Durchgangsöffnungen (172);
- der Eintrittsabschnitt (152) bildet einen Eintrittsraum (174) für Saugluft, der in Abströmrichtung der abgesaugten Luft vom Filterelement (134) begrenzt ist, das von einer einem Boden des Schmutzsammelbehälters (30) zugewandten Seite des Gehäuses (148) beabstandet ist;
- die Erstreckung des Rahmenabschnittes (150) ist in der von der Behälterwand (48) in Richtung eines Bodens des Schmutzsammelbehälters (30) weisenden Richtung ungefähr so groß wie die Erstreckung des Eintrittsabschnittes (152) in dieser Richtung.

12. Sauggerät nach einem der Ansprüche 9 bis 11, **dadurch gekennzeichnet, dass** das Filterhalteteil (136) eine Abstelleinrichtung (176) zum Abstellen auf einer Stellfläche (12) für das Oberteil (16) in dessen vom Unterteil (14) gelösten Zustand umfasst oder bildet, und/oder dass das Filterhalteteil (136), bezogen auf eine Längsrichtung (60) des Sauggerätes (10), außermittig und in Richtung einer Rückseite (26) des Sauggerätes (10) versetzt positioniert ist, vorzugsweise zumindest abschnittsweise unterhalb der mindestens einen Batterie (102).

13. Sauggerät nach Anspruch 12, **dadurch gekennzeichnet, dass** zumindest eines der Folgenden gilt:
- Abstellelemente (178) der Abstelleinrichtung (176) ragen in Richtung eines Bodens des Schmutzsammelbehälters (30) über eine dem Boden zugewandte Seite des Gehäuses (148) hervor, in der Eintrittsöffnungen (172) für Saugluft gebildet sind;
- die Abstellelemente (178) sind an Eckbereichen des Gehäuses (148) angeordnet;
- die Abstelleinrichtung (176) umfasst vier Abstellelemente (178), von denen je zwei bezüglich einer Mittellängsebene (66) des Sauggerätes (10) vorzugsweise symmetrisch oder im Wesentlichen symmetrisch zueinander angeordnet sind.

14. Sauggerät nach einem der voranstehenden Ansprüche, **dadurch gekennzeichnet, dass** das Oberteil (16) und das Unterteil (14) einander zugewandte, in dem auf das Unterteil (14) aufgesetzten Zustand des Oberteils (16) zusammengefügte Ränder (40, 44) umfassen, und dass das Oberteil (16) im vom Unterteil (14) gelösten Zustand in einer Kippstellung auf einer Stellfläche (12) aufstellbar ist, wobei das Oberteil (16) an einer dem Saugeinlass (28) zugewandten Seite mindestens ein Stützelement (184) umfasst, bei dessen Kontakt mit der Stellfläche (12) der Rand (44) des Oberteils (16) im Abstand zur Stellfläche (12) angeordnet ist.

15. Sauggerät nach Anspruch 14, **dadurch gekennzeichnet, dass** zumindest eines der Folgenden gilt:
- das Oberteil (16) umfasst zwei Stützelemente (184), die auf einander gegenüberliegenden Seiten des Saugeinlasses (28) angeordnet sind;
- das Oberteil (16) nimmt die Kippstellung ein, wenn die mindestens eine Batterie (102) der Batterieaufnahme (88) entnommen ist;
- das Abdeckelement (106) der Batterieaufnahme (88) verbleibt in der Kippstellung des Oberteils (16) in der Öffnungsstellung, wenn die mindestens eine Batterie (102) der Batterieaufnahme (88) entnommen ist;
- das Oberteil (16) umfasst mindestens ein weiteres Stützelement (180), über das das Oberteil (16) in der Kippstellung mit dem vorstehend genannten mindestens einen Stützelement (184) auf der Stellfläche (12) aufsteht, wobei insbesondere zwei weitere Stützelemente (180) vorgesehen sind;
- die Stützelemente (180, 184) ragen von der Behälterwand (48) in Richtung eines Bodens des Schmutzsammelbehälters (30) und/oder sind einstückig mit der Behälterwand (48) gebildet.

16. Sauggerät nach Anspruch 15, **dadurch gekennzeichnet, dass** das Sauggerät (10) eine elektrische Einrichtung (94) umfasst, die zwei in den Schmutzsammelbehälter (30) ragende Elektroden (182) umfasst, wobei an oder in jedem der weiteren Stützelemente (180) eine Elektrode (182) angeordnet ist.

17. Sauggerät nach einem der Ansprüche 14 bis 16 in Verbindung mit einem der Ansprüche 10 bis 13, **dadurch gekennzeichnet, dass** in der Kippstellung des Oberteils (16) Fixierelemente (158) zum Fixieren der Filtereinrichtung (84) frei zugänglich sind.

## Claims

1. Suction apparatus for cleaning purposes, comprising a lower part (14) which comprises or forms a dirt collection container (30) having a suction inlet (28), an upper part (16) releasably placeable on top of the lower part (14) which comprises a suction unit (56) and a battery receptacle (88) for at least one battery (102) for providing electrical energy to the suction apparatus (10) and comprises or forms a container wall (48) forming a boundary for the dirt collection container (30), and a filter device (84) having a filter element (134) for filtering the air drawn out of the dirt collection container (30) by the suction unit (56), wherein the filter element (134) is arranged on the side of the container wall (48) that faces towards the dirt collection container (30), wherein the upper part (16) comprises or forms a suction space (70) and suction air is drawn out of the dirt collection container (30) by the suction unit (56) via the suction space (70) and the filter element (134), **characterized in that** the filter element (134) is a flat pleated filter (138) and **in that** the suction space (70) is positioned between the suction unit (56) and the battery receptacle (88).

2. Suction apparatus in accordance with claim 1, **characterized in that** at least one of the following applies:
- the suction space (70) is arranged, relative to a plane parallel to a plane of contact defined by the suction apparatus (10) with a supporting surface (12) for the suction apparatus (10), between the suction unit (56) and the battery receptacle (88);
- the suction space (70) is positioned, relative to a longitudinal direction (60) of the suction apparatus (10), between the suction unit (56) and the battery receptacle (88), wherein the suction unit (10) is arranged next to the suction space (70) in a direction towards a front side (24) of the suction apparatus (10) and the battery receptacle (88) is arranged next to the suction space (70) in a direction towards a rear side (26) of the suction apparatus (10);
- the suction unit (56), the suction space (70) and/or the battery receptacle (88) is or are positioned centrally or substantially centrally at the suction apparatus (10) in a transverse direction (64) of the suction apparatus (10);
- the battery receptacle (88) is arranged on a rear side (26) of the suction apparatus (10).

3. Suction apparatus in accordance with any one of the preceding claims, **characterized in that** the suction unit (10) comprises or forms a blower device (58) which is arranged in a lying manner in the upper part (16), wherein an axis (62) defined by the blower device (58) is oriented parallel to a plane of contact defined by the suction apparatus (10) with a supporting surface (12) for the suction apparatus (10) or encloses an acute angle of less than approximately 20° with said plane of contact, preferably **in that** the axis (62) is oriented in the longitudinal direction (60) or parallel to the longitudinal direction of the suction apparatus.

4. Suction apparatus in accordance with any one of the preceding claims, **characterized in that** the suction apparatus (10) comprises an external air opening (76) in or at a wall of the suction space (70) and a cover element (114), and **in that** the suction apparatus (10) comprises an actuating device (120) by way of which the cover element (114) is transferable from a closed position closing the suction space (70) to an open position.

5. Suction apparatus in accordance with claim 4, **characterized in that** at least one of the following applies:
- the cover element (114) is movably supported on the upper part (16), and is in particular pivotably supported on the upper part (16);
- the cover element (114) is arranged on a side of the suction space (70) which is opposite an inlet opening (78) through which suction air flows into the suction space (70) after passing through the filter element (134);
- the cover element (114) and preferably a return device (130) for transferring the cover element (114) from the open position to the closed position is or are, respectively, arranged between the suction unit (56) and the battery receptacle (88);
- the actuating device (120) is configured as a manual actuating device (120) which comprises an operating element (122) mechanically coupled to the cover element (114) for a user.

6. Suction apparatus in accordance with any one of the preceding claims, **characterized in that** the upper part (16) comprises a cover element (106) for the battery receptacle (88), which cover element (106) is transferable from a closed position closing the battery receptacle (88) to an open position in which the at least one battery (102) is removable from the battery receptacle (88).

7. Suction apparatus in accordance with claim 6, **characterized in that** at least one of the following applies:
- the cover element (106) is movably supported on the upper part (16), and is in particular pivotably supported on the upper part (16);
- the cover element (106) is movable upwardly in a direction towards a center of the suction apparatus (10), for transferring from the closed position to the open position;
- the upper part (16) comprises or forms a parking device (176) for parking on a supporting surface (12) for the upper part (16) when the latter is in the released condition from the lower part (14), wherein the cover element (106) is automatically transferred from the open position in a direction towards the closed position when the at least one battery (102) is arranged in the battery receptacle (88).

8. Suction apparatus in accordance with any one of the preceding claims, **characterized in that** directing elements (156) for suction air are arranged at the container wall (48), and in particular are formed in one piece with the container wall (48), by which directing elements (156) the suction air which has passed through the filter element (134) is directed in a direction towards an inlet opening (78) of the suction space (70).

9. Suction apparatus in accordance with any one of the preceding claims, **characterized in that** the filter device (84) comprises a filter holding part (136) for the filter element (134) which is releasably connectable to the upper part (16), and **in that** the filter element (134) is releasably received in the filter holding part (136).

10. Suction apparatus in accordance with claim 9, **characterized in that** at least one of the following applies:
- fixing elements (162) are arranged at the container wall (48) for fixing the filter holding part (136) in place, which fixing elements (162) are preferably formed in one piece with the container wall (48) and which cooperate with corresponding fixing elements (158) at the filter holding part (136);
- the filter holding part (136) is hookable onto the container wall (48) and is latchable and/or clampable thereto;
- the filter holding part (136) comprises, on a side thereof facing away from the suction inlet (28), fixing elements (158) that are manually operable by the user;
- the filter holding part (136) is configured as a housing (148) which, on the side thereof facing towards the container wall (48), has a frame section (150) enclosing the filter element (134) and has an inlet section (152) on the side facing away from the container wall (48), at which inlet section (152) inlet openings (172) for suction air are formed in the housing (148).

11. Suction apparatus in accordance with claim 10, **characterized in that** at least one of the following applies:
- at the inlet section (152), the filter holding part (136) is of cage-like configuration with, for example, ribs (170) and slit-shaped through-openings (172) therebetween;
- the inlet section (152) forms an inlet space (174) for suction air which is bounded in the downstream direction of the suctioned air by the filter element (134) which is spaced apart from a side of the housing (148) that faces towards a bottom of the dirt collection container (30);
- the extension of the frame section (150) in the direction pointing from the container wall (48) in a direction towards a bottom of the dirt collecting container (30) is approximately as large as the extension of the inlet section (152) **in that** direction.

12. Suction apparatus in accordance with any one of claims 9 to 11, **characterized in that** the filter holding part (136) comprises or forms a parking device (176) for parking on a supporting surface (12) for the upper part (16) when the latter is in the released condition from the lower part (14), and/or **in that** the filter holding part (136), relative to a longitudinal direction (60) of the suction apparatus (10), is positioned off-center and offset in a direction towards a rear side (26) of the suction apparatus (10), and preferably, at least in sections thereof, below the at least one battery (102).

13. Suction apparatus in accordance with claim 12, **characterized in that** at least one of the following applies:
- parking elements (178) of the parking device (176) project in a direction towards a bottom of the dirt collection container (30) beyond a side of the housing (148) that faces towards the bottom and has inlet openings (172) for suction air formed therein;
- the parking elements (178) are arranged at corner regions of the housing (148);
- the parking device (176) comprises four parking elements (178), two of which in each case are arranged preferably symmetrically or substantially symmetrically to one another with respect to a central longitudinal plane (66) of the suction apparatus (10).

14. Suction apparatus in accordance with any one of the preceding claims, **characterized in that** the upper part (16) and the lower part (14) comprise edges (40, 44) that face towards one another and which are joined together when the upper part (16) is in the condition of being placed on top of the lower part (14), and **in that** the upper part (16), in the condition of being released from the lower part (14), is placeable in a tilted position on a supporting surface (12), wherein the upper part (16), on a side thereof that faces towards the suction inlet (28), comprises at least one supporting element (184) which, when in contact with the supporting surface (12) causes the edge (44) of the upper part (16) to be at a distance from the supporting surface (12.

15. Suction apparatus in accordance with claim 14, **characterized in that** at least one of the following applies:
- the upper part (16) comprises two supporting elements (184) which are arranged on opposite sides of the suction inlet (28);
- the upper part (16) assumes the tilted position when the at least one battery (102) is removed from the battery receptacle (88);
- in the tilted position of the upper part (16), the cover element (106) of the battery receptacle (88) remains in the open position when the at least one battery (102) is removed from the battery receptacle (88);
- the upper part (16) comprises at least one further supporting element (180) via which the upper part (16) in the tilted position thereof stands with the above mentioned at least one supporting element (184) on the supporting surface (12), in particular wherein two further supporting elements (180) are provided;
- the supporting elements (180, 184) project from the container wall (48) in a direction towards a bottom of the dirt collection container (30) and/or are formed in one piece with the container wall (48).

16. Suction apparatus in accordance with claim 15, **characterized in that** the suction apparatus (10) comprises an electrical device (94) which comprises two electrodes (182) projecting into the dirt collection container (30), wherein an electrode (182) is arranged at or in each of the further supporting elements (180).

17. Suction apparatus in accordance with any one of claims 14 to 16 in conjunction with any one of claims 10 to 13, **characterized in that** in the tilted position of the upper part (16), fixing elements (158) for fixing the filter device (84) are freely accessible.

## Revendications

1. Appareil d'aspiration à des fins de nettoyage, comprenant une partie inférieure (14) qui comprend ou forme un récipient de collecte des saletés (30) avec une entrée d'aspiration (28), une partie supérieure (16) qui peut être placée de manière amovible sur la partie inférieure (14), qui comprend une unité d'aspiration (56) et un réceptacle de batterie (88) pour au moins une batterie (102) pour fournir de l'énergie électrique pour l'appareil d'aspiration (10) et comprend ou forme une paroi de récipient (48) délimitant le récipient de collecte des saletés (30), et un dispositif de filtration (84) avec un élément filtrant (134) pour filtrer l'air aspiré par l'unité d'aspiration (56) depuis le récipient de collecte des saletés (30), où l'élément filtrant (134) est disposé sur le côté de la paroi de récipient (48) tourné vers le récipient de collecte des saletés (30), où la partie supérieure (16) comprend ou forme une chambre d'aspiration (70) et l'air d'aspiration est aspiré par l'unité d'aspiration (56) par le biais de la chambre d'aspiration (70) et l'élément filtrant (134) depuis le récipient de collecte des saletés (30), **caractérisé en ce que** l'élément filtrant (134) est un filtre plissé plat (138) et **en ce que** la chambre d'aspiration (70) est positionnée entre l'unité d'aspiration (56) et le réceptacle de batterie (88).

2. Appareil d'aspiration selon la revendication 1, **caractérisé en ce qu'**au moins l'un des suivants s'applique:
- la chambre d'aspiration (70) est disposée entre l'unité d'aspiration (56) et le réceptacle de batterie (88) par rapport à un plan parallèle à un plan de contact défini par l'appareil d'aspiration (10) avec une surface d'installation (12) pour l'appareil d'aspiration (10);
- la chambre d'aspiration (70) est positionnée entre l'unité d'aspiration (56) et le réceptacle de batterie (88) par rapport à une direction longitudinale (60) de l'appareil d'aspiration (10), où l'unité d'aspiration (10) est disposée dans la direction d'un côté avant (24) de l'appareil d'aspiration (10) à côté de la chambre d'aspiration (70) et le réceptacle de batterie (88) est disposé dans la direction d'un côté arrière (26) de l'appareil d'aspiration (10) à côté de la chambre d'aspiration (70);
- l'unité d'aspiration (56), la chambre d'aspiration (70) et/ou le réceptacle de batterie (88) est/sont positionné(s) au centre ou sensiblement au centre sur l'appareil d'aspiration (10) dans la direction transversale (64) de l'appareil d'aspiration (10);
- le réceptacle de batterie (88) est disposé sur un côté arrière (26) de l'appareil d'aspiration (10).

3. Appareil d'aspiration selon l'une des revendications précédentes, **caractérisé en ce que** l'unité d'aspiration (10) comprend ou forme un dispositif de soufflage (58) qui est disposé situé dans la partie supérieure (16), où un axe (62) défini par le dispositif de soufflage (58) est orienté parallèlement à un plan de contact défini par l'appareil d'aspiration (10) avec une surface d'installation (12) pour l'appareil d'aspiration (10) ou fait un angle aigu inférieur à environ 20° avec le plan de contact, de préférence **en ce que** l'axe (62) est orienté dans la direction longitudinale (60) ou parallèlement à la direction longitudinale de l'appareil d'aspiration.

4. Appareil d'aspiration selon l'une des revendications précédentes, **caractérisé en ce que** l'appareil d'aspiration (10) comprend une ouverture d'air extérieur (76) dans ou sur une paroi de la chambre d'aspiration (70) et un élément de recouvrement (114), et **en ce que** l'appareil d'aspiration (10) comprend un dispositif d'actionnement (120) au moyen duquel l'élément de recouvrement (114) peut être amené à passer d'une position fermée fermant la chambre d'aspiration (70) à une position ouverte.

5. Appareil d'aspiration selon la revendication 4, **caractérisé en ce qu'**au moins l'un des suivants s'applique:
- l'élément de recouvrement (114) est monté mobile sur la partie supérieure (16), en particulier monté pivotant sur la partie supérieure (16);
- l'élément de recouvrement (114) est disposé sur un côté de la chambre d'aspiration (70) qui est opposé à une ouverture d'entrée (78) à travers laquelle l'air d'aspiration s'écoule dans la chambre d'aspiration (70) après avoir traversé l'élément filtrant (134);
- l'élément de recouvrement (114) et de préférence un dispositif de rappel (130) pour amener l'élément de recouvrement (114) à passer de la position ouverte à la position fermée est ou sont, respectivement, disposé(s) entre l'unité d'aspiration (56) et le réceptacle de batterie (88);
- le dispositif d'actionnement (120) est conçu comme un dispositif d'actionnement manuel (120), qui comprend un élément de commande (122) pour un utilisateur couplé mécaniquement à l'élément de recouvrement (114).

6. Appareil d'aspiration selon l'une des revendications précédentes, **caractérisé en ce que** la partie supérieure (16) comprend un élément de recouvrement (106) pour le réceptacle de batterie (88), qui peut être amené à passer d'une position fermée fermant le réceptacle de batterie (88) à une position ouverte dans laquelle la au moins une batterie (102) peut être retirée du réceptacle de batterie (88).

7. Appareil d'aspiration selon la revendication 6, **caractérisé en ce qu'**au moins l'un des suivants s'applique:
- l'élément de recouvrement (106) est monté mobile sur la partie supérieure (16), en particulier monté pivotant sur la partie supérieure (16);
- l'élément de recouvrement (106) peut être déplacé vers le haut en direction d'un centre de l'appareil d'aspiration (10) pour passer de la position fermée à la position ouverte;
- la partie supérieure (16) comprend ou forme un dispositif de mise en place (176) pour la mise en place sur une surface d'installation (12) pour la partie supérieure (16) dans son état séparé de la partie inférieure (14), où l'élément de recouvrement (106) est amené à passer automatiquement de la position ouverte en direction de la position fermée dans le cas où au moins une batterie (102) est disposée dans le réceptacle de batterie (88).

8. Appareil d'aspiration selon l'une des revendications précédentes, **caractérisé en ce que** des éléments de guidage (156) pour l'air d'aspiration sont disposés sur la paroi de récipient (48) et sont formés en particulier d'une seule pièce avec la paroi de récipient (48), au moyen desquels l'air d'aspiration ayant traversé l'élément filtrant (134) est guidé en direction d'une ouverture d'entrée (78) de la chambre d'aspiration (70).

9. Appareil d'aspiration selon l'une des revendications précédentes, **caractérisé en ce que** le dispositif de filtration (84) comprend une partie porte-filtre (136) pour l'élément filtrant (134), qui peut être reliée de manière amovible à la partie supérieure (16), et **en ce que** l'élément filtrant (134) est logé de manière amovible dans la partie porte-filtre (136).

10. Appareil d'aspiration selon la revendication 9, **caractérisé en ce qu'**au moins l'un des suivants s'applique:
- des éléments de fixation (162) sont disposés sur la paroi de récipient (48) pour fixer la partie porte-filtre (136), qui sont de préférence formés d'une seule pièce avec la paroi de récipient (48) et qui coopèrent avec des éléments de fixation correspondants (158) sur la partie porte-filtre (136);
- la partie porte-filtre (136) peut être accrochée à la paroi de récipient (48) et peut être verrouillée et/ou serrée avec celle-ci;
- la partie porte-filtre (136) comprend, sur un côté opposé à l'entrée d'aspiration (28), des éléments de fixation (158) pouvant être actionnés manuellement par l'utilisateur;
- la partie porte-filtre (136) est conçue comme un boîtier (148) qui présente une section de cadre (150) renfermant l'élément filtrant (134) sur le côté tourné vers la paroi de récipient (48) et sur le côté tourné à l'opposé de la paroi de récipient (48) une section d'entrée (152) sur laquelle des ouvertures d'entrée (172) pour l'air d'aspiration sont formées dans le boîtier (148).

11. Appareil d'aspiration selon la revendication 10, **caractérisé en ce qu'**au moins l'un des suivants s'applique:
- la partie porte-filtre (136) est conçue comme une cage au niveau de la section d'entrée (152), par exemple avec des nervures (170) et des ouvertures de passage en forme de fente (172) situées entre celles-ci;
- la section d'entrée (152) forme une chambre d'entrée (174) pour l'air d'aspiration, qui est limitée dans la direction de sortie de l'air aspiré par l'élément filtrant (134) qui est distant d'un côté du boîtier (148) tourné vers un fond du récipient de collecte des saletés (30);
- l'extension de la section de cadre (150) est, dans la direction de la paroi de récipient (48) en direction d'un fond du récipient de collecte de saleté (30), approximativement aussi grande que l'extension de la section d'entrée (152) dans cette direction.

12. Appareil d'aspiration selon l'une des revendications 9 à 11, **caractérisé en ce que** la partie porte-filtre (136) comprend ou forme un dispositif de mise en place (176) pour la mise en place sur une surface d'installation (12) pour la partie supérieure (16) dans son état séparé de la partie inférieure (14), ou et/ou **en ce que** la partie porte-filtre (136) est positionnée de manière excentrée et décalée en direction d'un côté arrière (26) de l'appareil d'aspiration (10) par rapport à une direction longitudinale (60) de l'appareil d'aspiration (10), de préférence au moins par sections en dessous de la au moins une batterie (102).

13. Appareil d'aspiration selon la revendication 12, **caractérisé en ce qu'**au moins l'un des suivants s'applique:
- des éléments de mise en place (178) du dispositif de mise en place (176) font saillie dans la direction d'un fond du récipient de collecte des saletés (30) au-delà d'un côté du boîtier (148) orienté vers le fond dans lequel des ouvertures d'entrée (172) pour l'air d'aspiration sont formées;
- les éléments de mise en place (178) sont disposés dans des zones d'angle du boîtier (148);
- le dispositif de mise en place (176) comprend quatre éléments de mise en place (178), dont respectivement deux sont disposés de préférence symétriquement ou sensiblement symétriquement l'un à l'autre par rapport à un plan longitudinal médian (66) de l'appareil d'aspiration (10).

14. Appareil d'aspiration selon l'une des revendications précédentes, **caractérisé en ce que** la partie supérieure (16) et la partie inférieure (14) comprennent des bords (40, 44) qui se font face et qui sont joints à l'état monté de la partie supérieure (16) sur la partie inférieure (14), et **en ce que** la partie supérieure (16) à l'état séparé de la partie inférieure (14) peut être installée dans une position basculée sur une surface d'installation (12), où la partie supérieure (16) comprend, sur un côté tourné vers l'entrée d'aspiration (28), au moins un élément de support (184) lors du contact duquel avec la surface d'installation (12) le bord (44) de la partie supérieure (16) est disposé à distance de la surface d'installation (12).

15. Appareil d'aspiration selon la revendication 14, **caractérisé en ce qu'**au moins l'un des suivants s'applique:
- la partie supérieure (16) comprend deux éléments de support (184) qui sont disposés sur des côtés opposés de l'entrée d'aspiration (28);
- la partie supérieure (16) adopte la position basculée lorsque la au moins une batterie (102) est retirée du réceptacle de batterie (88);
- l'élément de recouvrement (106) du réceptacle de batterie (88) demeure dans la position ouverte dans la position basculée de la partie supérieure (16) lorsque la au moins une batterie (102) est retirée du réceptacle de batterie (88);
- la partie supérieure (16) comprend au moins un autre élément de support (180) par le biais duquel la partie supérieure (16) se dresse sur la surface d'installation (12) dans la position basculée avec le au moins un élément de support (184) mentionné précédemment, où en particulier deux autres éléments de support (180) sont prévus;
- les éléments de support (180, 184) font saillie de la paroi de récipient (48) en direction d'un fond du récipient de collecte des saletés (30) et/ou sont formés d'une seule pièce avec la paroi de récipient (48).

16. Appareil d'aspiration selon la revendication 15, **caractérisé en ce que** l'appareil d'aspiration (10) comprend un dispositif électrique (94) qui comprend deux électrodes (182) faisant saillie dans le récipient de collecte des saletés (30), où sur ou dans chacun des autres éléments de support (180) une électrode (182) est disposée.

17. Appareil d'aspiration selon l'une des revendications 14 à 16 en combinaison avec l'une des revendications 10 à 13, **caractérisé en ce que** dans la position basculée de la partie supérieure (16) des éléments de fixation (158) pour la fixation du dispositif de filtration (84) sont librement accessibles.
